# EUROPÄISCHE PATENTSCHRIFT

(11) **EP 1 690 964 B1**
(45) Veröffentlichungstag und Bekanntmachung des Hinweises auf die Patenterteilung: **20.02.2008**
(21) Anmeldenummer: 05003009.7
(22) Anmeldetag: 12.02.2005
(51) Int. Cl.: C25D 17/20

(54) **Vorrichtung zur Metallisierung**
Apparatus for metallization
Dispositif de métallisation

(43) Veröffentlichungstag der Anmeldung: 16.08.2006
(73) Patentinhaber: Enthone Inc., West Haven, Connecticut 06516 (US)
(72) Erfinder: Schildmann, Mark Peter, 42697 Solingen (DE)
(74) Vertreter: Stenger, Watzke & Ring

(56) Entgegenhaltungen:
- DE-A1- 2 744 218
- US-A- 4 242 053
- US-A- 5 346 369
- US-A1- 2002 134 673

## Beschreibung

Die vorliegende Erfindung betrifft eine Vorrichtung zur Metallisierung von Substraten. Insbesondere betrifft die vorliegende Erfindung eine Vorrichtung zum Metallisieren von Substraten mittels des Trommel-Verfahrens.

Beim Trommel-Verfahren werden die zu metallisierenden Substrate in eine Trommel gegeben, welche in der Regel über siebartige Wandungen verfügt, so daß beim Eintauchen der Trommel in ein Elektrolytbad der Elektrolyt in die Trommel einströmen kann. Die mit Substraten gefüllte und mit Elektrolyt geflutete Trommel wird dann mittels einer Antriebseinheit in Rotation um die Rotationsachse versetzt. Das Trommel-Verfahren läßt sich sowohl bei der autokatalytischen Metallisierung als auch bei der elektrolytischen Metallisierung einsetzen. Bei der elektrolytischen Metallisierung können die Trommelwände als Kontaktelektroden dienen.

Ein Nachteil des Trommel-Verfahrens ist es, daß es in der Trommel mithin zu einer unzureichenden Durchmischung des Elektrolyten kommt, was zu einem mangelhaften Metallisierungsergebnis führen kann.

Dokument US2002/134673 beschreibt eine Vorrichtung zur Metallisierung von Substraten, aufweisend eine drehende Trommel und eine Pumpeneinheit nach dem Stand der Technik.

Da das Trommel-Verfahren allgemein jedoch zur Metallisierung von Kleinteilen in hoher Stückzahl äußerst geeignet ist, ist es die Aufgabe der vorliegenden Erfindung eine Vorrichtung bereitzustellen, welche die Nachteile der bekannten Trommel-Vorrichtungen insbesondere hinsichtlich der unzureichenden Elektrolytdurchmischung, zu überwinden mag.

**Gelöst** wird diese Aufgabe durch eine Vorrichtung zur Metallisierung von Substraten, aufweisend einen rotationssymmetrischen Körper zur Aufnahme der zu metallisierenden Substrate, ein Volumenelement zur Aufnahme des rotationssymmetrischen Körpers und des zur Metallisierung eingesetzten Elektrolyten, wobei das Volumenelement soweit mit Elektrolyt gefüllt ist, daß der rotationssymmetrische Körper vollständig in den Elektrolyten eintaucht und mittels einer Antriebseinheit im Volumenkörper bewegbar ist und wobei die Wandungen des roatationssymmetrischen Körpers so ausgebildet sind, das Elektrolyt in den Innenraum des rotationssymmetrischen Körpers strömen kann, welche dadurch gekennzeichnet ist, daß der rotationssymmetrische Körper mit einer Pumpeneinheit verbunden ist und im Innenraum ein mit der Pumpeneinheit strömungsmechanisch verbundenes und mit Ausströmöffnungen versehenes Diffusorrohr aufweist, wobei die Pumpeneinheit aus einem mit einem Ein- und Auslaßventil versehenen Zylinder und einem durch die Zylinderwand geführten und im Zylinder translatorische freibewegbaren Kolben gebildet wird, wobei die Pumpeneinheit orthogonal zur Rotationsachse des rotationssymmetrischen Körpers angeordnet und mit dem rotationssymmetrischen Körper fest verbunden ist und der Kolben sich bei Rotation des rotationssymmetrischen Körpers um seine Rotationsachse durch die Schwerkraft im Zylinder bewegt und hierbei Elektrolyt über das Einlaßventil ansaugt und über das Auslaßventil in das Diffusorrohr fördert.

Erfindungsgemäß kann die Pumpeneinheit außerhalb des rotationssymmetrischen Körpers oder innerhalb dieses angeordnet sein. Die Pumpeneinheit sowie das Diffusorrohr werden vorteilhafterweise aus gegenüber dem jeweilig eingesetzten Elektrolyten inerten Materialien gefertigt. Dies können Edelstähle, andere geeignete Metalle oder auch geeignete Kunststoffe wie PTFE etc. sein.

Durch die erfindungsgemäße Vorrichtung kann auf zusätzliche externe oder interne separat angetriebene Pumpeinheiten verzichtet werden, woraus sich ein vereinfachter und weniger fehleranfälliger Aufbau für eine gattungsgemäße Metallisierungsvorrichtung ergibt. Die beim Einsatz von separat angetriebenen Pumpeneinheiten notwendigen Schlauch und Kabeldurchführungen sind fehleranfällig. Bei der erfindungsgemäßen Vorrichtung kann auf diese Schlauch und Kabeldurchführungen verzichtet werden und die Betriebssicherheit wird erhöht. Vorteilhafterweise können bestehende Trommel-Vorrichtungen einfach mit erfindungsgemäßen Vorrichtungen nachgerüstet werden, ohne daß weitere bauartliche Veränderungen an der Metallisierungsvorrichtung notwendig sind.

Die erfindungsgemäße Vorrichtung kann vorteilhafterweise eine elektrische Kontaktierungsmöglichkeit aufweisen, so daß das Diffusorrohr elektrisch kontaktiert werden kann. Hierdurch kann das Diffusorrohr im Fall der elektrolytischen Metallisierung von Substraten als Elektrode elektrisch kontaktiert werden.
- Fig. 1:: zeigt die erfindungsgemäße Vorrichtung mit außerhalb des rotationssymmetrischen Körpers angeordneter Pumpeneinheit und
- Fig. 2:: zeigt die erfindungsgemäße Vorrichtung mit innerhalb des rotationssymmetrischen Körpers angeordneter Pumpeneinheit.

Fig. 1 zeigt die erfindungsgemäße Metallisierungsvorrichtung. Der rotationssymmetrische Körper 1 weist flüssigkeitsdurchlässige Wandungen auf. Diese können beispielsweise in Form von Gitternetzen oder Sieben ausgebildet sein, so daß der rotationssymmetrische Körper 1 eine Siebtrommel bildet. Innerhalb des rotationssymmetrischen Körpers 1 befinden sich die zu metallisierenden Substrate und das Diffusorrohr 2. Das Diffusorrohr 2 weist Auslaßöffnungen 7 auf und ist mit der Pumpeneinheit 3 strömungsmechanisch verbunden. Die Pumpeneinheit 3 besteht aus einem Zylinder 8, einem in diesem Zylinder geführten und translatorisch frei beweglichen Kolben 6 sowie Auslaßventile 4 und Einlaßventile 5. Die Pumpeneinheit 3 ist orthogonal zur Rotationsachse des rotationssymmetrischen Körpers 1 angeordnet und mit diesem fest verbunden. Der rotationssymmetrische Körper 1 wird mittels einer geeigneten Antriebseinheit um seine Rotationsachse gedreht. Hierdurch wird auch die Pumpeneinheit 3 gekippt und der Kolben 6 bewegt sich im Zylinder 8 durch die auf ihn wirkende Schwerkraft. Dabei wird über die Einlaßventile 6 Elektrolyt angesaugt und über die Auslaßventile 4 in das strömungsmechanisch mit der Pumpeneinheit 3 verbundene Diffusorrohr 2 gefördert. Der in das Diffusorrohr 2 geförderte Elektrolyt tritt aus den Auslaßöffnungen 7 des Diffusorrohrs 2 aus und verteilt sich im Inneren des rotationssymmetrischen Körpers 1.

In Fig. 2 ist eine zur Fig. 1 wirkgleiche Vorrichtung gezeigt, bei welcher sich jedoch die Pumpeneinheit 3 im Inneren des rotationssymmetrischen Körpers 1 befindet.

### Bezugszeichenliste

- 1: rotationssymmetrischer Körper
- 2: Diffusorrohr
- 3: Pumpeneinheit
- 4: Auslaßventile
- 5: Einlaßventile
- 6: Kolben
- 7: Auslaßöffnungen
- 8: Zylinder

## Patentansprüche

1. Vorrichtung zur Metallisierung von Substraten, aufweisend einen rotationssymmetrischen Körper zur Aufnahme der zu metallisierenden Substrate, ein Volumenelement zur Aufnahme des rotationssymmetrischen Körpers und des zur Metallisierung eingesetzten Elektrolyten, wobei das Volumenelement soweit mit Elektrolyt gefüllt ist, daß der rotationssymmetrische Körper vollständig in den Elektrolyten eintaucht und mittels einer Antriebseinheit im Volumenkörper bewegbar ist und wobei die Wandungen des rotationssymmetrischen Körpers so ausgebildet sind, das Elektrolyt in den Innenraum des rotationssymmetrischen Körpers strömen kann,
**dadurch gekennzeichnet ist, daß**
der rotationssymmetrische Körper mit einer Pumpeneinheit verbunden ist und im Innenraum ein mit der Pumpeneinheit strömungsmechanisch verbundenes und mit Ausströmöffnungen versehenes Diffusorrohr aufweist, wobei die Pumpeneinheit aus einem mit einem Ein- und Auslaßventil versehenen Zylinder und einem durch die Zylinderwand geführten und im Zylinder translatorische freibewegbaren Kolben gebildet wird, wobei die Pumpeneinheit orthogonal zur Rotationsachse des rotationssymmetrischen Körpers angeordnet und mit dem rotationssymmetrischen Körper fest verbunden ist und der Kolben sich bei Rotation des rotationssymmetrischen Körpers um seine Rotationsachse durch die Schwerkraft im Zylinder bewegt und hierbei Elektrolyt über das Einlaßventil ansaugt und über das Auslaßventil in das Diffusorrohr fördert.

2. Vorrichtung gemäß Anspruch 1, **dadurch gekennzeichnet, daß** die Pumpeneinheit und das Diffusorrohr aus einem gegenüber dem zur Metallisierung eingesetzten Elektrolyten inerten Material gefertigt sind.

3. Vorrichtung gemäß einem oder mehreren der vorhergehenden Ansprüche, **dadurch gekennzeichnet, daß** die Pumpeneinheit außerhalb des rotationssymmetrischen Körpers angeordnet ist.

4. Vorrichtung gemäß einem oder mehreren der Ansprüche 1 und 2, **dadurch gekennzeichnet, daß** die Pumpeneinheit innerhalb des rotationssymmetrischen Körpers angeordnet ist.

5. Vorrichtung gemäß einem oder mehreren der vorhergehenden Ansprüche, **dadurch gekennzeichnet, daß** das Diffusorrohr eine elektrische Kontaktierungsmöglichkeit aufweist.

6. Vorrichtung nach Anspruch 5, **dadurch gekennzeichnet, daß** das Diffusorrohr als Elektrode bei der elektrolytischen Metallisierung von Substraten elektrisch kontaktiert ist.

## Claims

1. A device for metallizing substrates, comprising a rotationally symmetrical body for receiving the substrates to be metallized, a volume element for receiving the rotationally symmetrical body and the electrolyte used for the metallization, wherein the volume element is filled with electrolyte to such an extend that the rotationally symmetrical body completely immerses into the electrolyte and can be moved in the volume body by means of a drive unit, and wherein the walls of the rotationally symmetrical body are formed such that electrolyte can flow into the interior of the rotationally symmetrical body,
**characterized in that**
the rotationally symmetrical body is connected to a pump unit and, in its interior, comprises a diffuser tube provided with outlet openings, which is connected in a fluidic manner to the pump unit, wherein the pump unit is formed by a cylinder provided with an inlet and outlet valve and by a piston which is guided by the cylinder wall and which can be freely moved translative in the cylinder, wherein the pump unit is orthogonal to the rotation axis of the rotationally symmetrical body and is firmly connected to the rotationally symmetrical body and in case of rotation of the rotationally symmetrical body around its rotation axis, the piston moves in the cylinder by the gravity and hereby electrolyte is aspirated via the inlet valve and introduced into the diffuser tube via the outlet valve.

2. A device according to claim 1, **characterized in that** the pump unit and the diffuser tube are made of a material, which is inert with respect to the electrolyte, which is used for metallizing.

3. A device according to one or more of the preceding claims, **characterized in that** the pump unit is placed outside the rotationally symmetrical body.

4. A device according to one or more of the claims 1 and 2, **characterized in that** the pump unit is placed inside the rotationally symmetrical body.

5. A device according to one or more of the preceding claims, **characterized in that** the diffuser tube has an electrical contact possibility.

6. A device according to claim 5, **characterized in that** the diffuser tube is electrically contacted as electrode in the electrolytic metallization of substrates.

## Revendications

1. Dispositif de métallisation de substrats, comportant un corps à rotation symétrique pour la réception des substrats à métalliser, un bac recevant le corps à rotation symétrique et l'électrolyte utilisée pour la métallisation, où le bac est en fait rempli d'électrolyte, qui permet de plonger totalement dans l'électrolyte le corps à rotation symétrique, mis en mouvement dans le bac par un boitier de commande et où les orifices du corps à rotation symétrique sont ainsi faits, qu'ils permettent la circulation de l'électrolyte à l'intérieur du corps à rotation symétrique.
**Caractérisée en ce que**
Le corps à rotation symétrique est relié à une pompe et comporte à l'intérieur, un tube diffuseur relié à la pompe par courant mécanique et garni d'ouvertures de sortie, où la pompe est constitué d'un cylindre garni de valves d'entrée et de valves de sortie et d'un piston commandé à travers la paroi du cylindre, en mouvement de translation libre à l'intérieur du cylindre, où la pompe est disposée orthogonalement à l'axe de rotation du corps à rotation symétrique et fixée au corps à rotation symétrique et où le piston est mis en mouvement par la force gravitationnelle résultant de la rotation du corps à rotation symétrique sur son axe de rotation, absorbant ainsi l'électrolyte par les valves d'entrée et le transmettant au tube diffuseur par les valves de sortie.

2. Dispositif conforme à la revendication 1, **caractérisé en ce que** la pompe et le tube diffuseur sont fabriqués en matériau inerte par rapport à l'électrolyte utilisée dans la métallisation.

3. Dispositif conforme à une ou plusieurs des revendications ci-dessus, **caractérisé en ce que** la pompe est disposée à l'extérieur du corps à rotation symétrique.

4. Dispositif conforme à une ou plusieurs des revendications 1 et 2, **caractérisé en ce que** la pompe est disposée à l'intérieur du corps à rotation symétrique.

5. Dispositif conforme à une ou plusieurs des revendications ci-dessus, **caractérisé en ce que** le tube diffuseur dispose d'une possibilité de connexion à une source électrique.

6. Dispositif selon la revendication 5, **caractérisé en ce que** le tube diffuseur en tant qu'électrode est connecté électriquement lors de la métallisation de substrats.
